# DEMANDE DE BREVET EUROPEEN

(11) **EP 0 681 823 A1**
(43) Date de publication de la demande: **15.11.1995**
(21) Numéro de dépôt: 95410042.6
(22) Date de dépôt: 10.05.1995
(51) Int. Cl.: A61H 33/06

(54) **Appareil de soins, de détente et d'hygiène**

(30) Priorité: 10.05.1994 FR 9406019
(71) Demandeur: Picaud, Gérard, F-38434 Echirolles Cedex (FR)
(72) Inventeur: Picaud, Gérard, F-38434 Echirolles Cedex (FR)
(74) Mandataire: Hecké, Gérard

(57) **Abrégé**

L'invention est relative à un appareil de soins et d'hygiène vitale, comprenant un caisson (12) obturable pour le logement d'une personne, et une unité technique 14 reliée au caisson (12) par une pluralité de tubulures, (80,94,100,102,103), pour produire dans une première séquence, un bain de vapeur à l'intérieur du caisson (12). L'appareil comporte:
- des moyens d'émission d'un mélange de vapeur et d'ozone vers le caisson (12) pour réaliser au cours d'une deuxième séquence une ozonification après la phase de sudation humide de la première séquence,
- des moyens de diffusion à l'intérieur du caisson (12) d'un premier produit actif de composition et de dosage prédéterminés, notamment à base de plantes, laquelle diffusion intervient dans une troisième séquence à la fin de l'ozonification,
- des moyens de projection d'eau chaude et/ou froide,
- et des moyens de commande pour l'exécution chronologique desdites séquences de fonctionnement.

## Description

L'invention concerne un appareil de soins et d'hygiène vitale, comprenant un caisson obturable pour le logement d'une personne, et une unité technique coopérant avec le caisson par une pluralité de tubulures, pour produire dans une première séquence, un bain de vapeur à l'intérieur du caisson .

Les dispositifs connus font généralement usage de cabines, dont l'intérieur est porté à des températures ambiantes prédéterminées, notamment comprises entre 30°C et 60°C, pour provoquer un effet de transpiration favorable à l'élimination des toxines de l'organisme. La phase de transpiration de l'émonctoire de la peau peut ensuite être complétée par des douches ou des bains d'eau froide et chaude. Il est néanmoins nécessaire de suivre un certain nombre de séances, de durées plus ou moins longues, pour obtenir une détente notable de l'organisme. De tels procédés, basés sur l'effet de transpiration, sont limités à des traitements de remise en forme et d'amincissement, mais ne sont pas adaptés aux traitements de certains symptômes spécifiques de la personne.

Le document FR-A-2673837 concerne une machine d'hydrothérapie à fonctions multiples, permettant l'hydromassage par jets, des bains de vapeur et d'ozone, des séances de sudation, de massage manuel avec de l'eau, de douches à la lance, ainsi que certaines associations de ces fonctions.

L' objet de l'invention consiste à réaliser un appareil de soins, permettant d'obtenir une détente optimum pour l'organisme.

L'appareil selon l'invention comporte:
- des moyens d'émission d'un mélange de vapeur et d'ozone vers le caisson pour réaliser au cours d'une deuxième séquence une ozonification après la phase de sudation humide de la première séquence,
- des moyens de diffusion à l'intérieur du caisson d'un premier produit actif de composition et de dosage prédéterminés, notamment à base de plantes, laquelle diffusion intervient dans une troisième séquence à la fin de l'ozonification,
- des moyens de projection d'eau chaude et/ou froide,
- et des moyens de commande pour l'exécution chronologique desdites séquences de fonctionnement.

L'organisme est ainsi soumis à des effets conjugués de la vapeur, de l'ozonofication, et de l'action de produits spécifiques à base de plantes, suivie d'une succession de douches. L'ozonification est particulièrement favorable à l'émonctoire de la peau, ce qui accélère la pénétration du produit dans le tissu organique. L'effet de détente sur l'organisme est alors maximum avec la succession chronologique des phases précitées.

Dans le cas où le protocole de soins exige la diffusion d'un deuxième produit actif, en plus du premier produit, il est recommandé de prévoir une deuxième ozonification à la fin de la troisième séquence.

Selon un mode de réalisation préférentiel, I'unité technique comporte:
- un circuit de commande pour la fourniture séquentielle d'eau, de vapeur, de gaz oxygène/ozone, et de produits spécifiques à travers les différentes tubulures,
- un réceptacle, agencé à la base et formé par une cuve longitudinale pour la récupération des effluents,
- des moyens de support prenant appui sur le fond du réceptacle, et agencé en forme de lit sur lequel s'allonge la personne,
- une pluralité de conduits inférieurs d'amenée d'eau ou de vapeur s'étendant dans le réceptacle sous les moyens de support ,
- au moins un conduit supérieur d'amenée d'eau situé au-dessus des moyens de support, pour jouer le rôle de douche,
- une buse de projection des produits spécifiques, disposée au voisinage du conduit supérieur ,
- et des moyens de vidange des effluents collectés dans le fond du réceptacle

Selon une caractéristique de l'invention, I'unité technique renferme:
- un générateur de vapeur comprenant une chaudière à résistance électrique alimentée par un organe de régulation, et ayant un orifice d'échappement associé à une électro-vanne insérée dans une première tubulure de liaison avec au moins un conduit inférieur ,
- et un générateur d'ozone ayant une entrée branchée à un accumulateur d'oxygène et une sortie connectée à un organe mélangeur destiné à mixer le milieu gazeux oxygène/ozone avec la vapeur issue de la chaudière, l'organe mélangeur étant relié à ladite première tubulure.

Selon une autre caractéristique de l'invention, I'unité technique est équipée en plus:
- d'un dispositif d'injection de produits spécifiques, comprenant un diffuseur relié à la buse de projection par une deuxième tubulure ,
- et un système de distribution d'eau associé à un mélangeur thermostatique coopérant avec une série d'électro-vannes, en liaison respectivement avec une troisième, quatrième et cinquième tubulures d'amenée d'eau.

L'exécution des séquences de fonctionnement de l'appareil est avantageusement opérée par un circuit électronique à microprocesseur associé à un clavier de programmation. Le programme gère notamment le temps et l'utilisation de chaque séquence, la nature et la pulvérisation des produits, la régulation de l'eau en température et en débit, la sudation humide, la programmation de l'ozonification, le réglage de la vapeur, etc....

Selon une autre caractéristique de l'invention, un capteur de température coopère avec le circuit de commande pour réguler la température à l'intérieur du caisson au cours du fonctionnement de l'appareil.

D'autres avantages et caractéristiques ressortiront plus clairement de la description qui va suivre d'un mode de réalisation de l'invention, donné à titre d'exemple non limitatif, et représenté aux dessins annexés, dans lesquels:
- la figure 1 est une vue schématique en perspective de l'appareil selon l'invention, composé du caisson et de l'unité technique;
- la figure 2 montre à droite une vue en coupe selon la ligne 2-2 de la figure 1, et à gauche le circuit synoptique de l'unité technique.

En référence aux figures 1 et 2, un appareil 10 de soins, notamment pour la détente et l'hygiène vitale de l'organisme humain, comporte un caisson 12 de logement d'une personne à traiter, et une unité technique 14 en liaison avec le caisson 12 par une pluralité de conduits pour la fourniture séquentielle d'eau, de vapeur, de gaz et de produits spécifiques entrant dans le protocole de soins.

Le caisson 12 permet de traiter et/ou de détendre l'organisme par des effets conjugués de la vapeur, de l'ozonofication, et de l'action des produits spécifiques complexes, notamment à base de plantes ou autres. Le caisson 12 est réalisé en un matériau plastique chargé par des fibres de verre, et comprend une base 16 à la partie inférieure, et un couvercle 18 monté à pivotement sur un axe 20 d'une charnière fixée transversalement à la base 16. Le couvercle 18 est déplaçable entre une position relevée autorisant l'accés de la personne à l'intérieur du caisson 12, et une position abaissée dans laquelle le couvercle 18 prend appui à étanchéité sur l'interface d'assemblage de la base 16 pour obturer totalement le caisson 12.

La base 16 du caisson 12 comprend un réceptacle 22 interne autorisant la collecte des effluents. Le réceptacle 22 est constitué par une cuve longitudinale de section sensiblement rectangulaire, ayant deux flasques 24, 26 latéraux conformés en rampes 28 au niveau de l'interface d'assemblage, les rampes 28 étant relevées sur le tiers de la longueur d'un angle voisin de 60° par rapport au plan horizontal. La présence des rampes 28 sur les flasques 24,26 opposés, permet une installation confortable en position semi-assise de la personne à traiter.

A l'intérieur du réceptacle 22 se trouvent trois conduits rigides 30, 32, 34 d'amenée d'eau ou de vapeur, lesdits conduits s'étendant parallèlement selon la direction longitudinale en étant décalées transversalement l'un de l'autre dans la partie inférieure du caisson 12.

Le conduit central 32 se trouve sensiblement dans le plan axial du corps de la personne, et est équipé d'une pluralité de buses d'injection ( non représentées), échelonnées à intervalles réguliers le long de la direction longitudinale. Les deux autres conduits 30, 34 sont disposés latéralement par rapport au corps de la personne, et comportent une succession de trous ou d'émergences tubulaires orientés en épis sur toute la longueur.

Un orifice de vidange 36 est agencé dans le fond du réceptacle 22 pour assurer l'évacuation des liquides pendant le traitement. L'orifice 36 est relié par un robinet 38 d'arrêt à une bâche de récupération 40 disposée sur le sol à l'extérieur du caisson 12.

Sur le fond du réceptacle 22 prend appui un support 42 en forme de lit, sur lequel s'allonge la personne pendant la phase de traitement. Le support 42 est avantageusement formé par un caillebotis amovible de bois traité hydrofuge, dont les lamelles sont espacées pour permettre le passage de la vapeur et de l'eau en provenance des conduits 30,32,34 sous-jacents.

Un siège (non représenté) à double concavité est agencé sur le support 42 pour autoriser le maintien de la personne, le siège étant évidé dans sa partie médiane en regard du périnée.

Un quatrième conduit 44 souple traverse le siège au niveau de l'évidement pour suivre les mouvements relatifs de déplacement du siège, lequel est réglable en fonction de la taille de la personne.

La base 16 est surmontée du couvercle 18, lequel est associé à une paire de vérins à gaz ( non représentés) facilitant l'ouverture et le maintien du couvercle 18 dans la position relevée. Une poignée 47 est prévue à l'opposé de l'axe 20 de la charnière pour permettre la préhension du couvercle 18 lors des mouvements de fermeture et d'ouverture. Le couvercle 18 présente une forme sensiblement semi-cylindrique, et est équipé à l'intérieur d'un cinquième et d'un sixième conduits 46, 48 s'étendant parallèlement entre eux dans la direction longitudinale, de manière à surplomber l'ensemble du corps.

Les deux conduits 46, 48 supérieurs sont disposés sensiblement en regard des deux conduits 30, 34 inférieurs, et sont percés régulièrement d'orifices permettant le passage d'eau sous forme de douche. Un moteur 50 électrique est accouplé à un mécanisme 52 destiné à transmettre un mouvement oscillant alternatif aux deux conduits 46, 48 supérieurs pour constituer une douche à jets multidirectionnels.

Les variations de température à l'intérieur du caisson 12 sont contrôlées par un capteur de température 54 agencé dans un puits du couvercle 18 et connecté électriquement à un circuit de commande 56 logé dans l'unité technique 14.

La partie médiane interne du couvercle 18 est également dotée d'une buse 58 de projection des produits spécifiques lors d'une phase prédéterminée de la séquence de traitement.

L'unité technique 14 est logée dans une enveloppe 60 de forme parallélépipédique, et comporte des moyens de fourniture séquentielle d'eau, de vapeur, de gaz, et des produits spécifiques entrant dans le protocole de soins. L'unité technique 14 est raccordée à cet effet à un robinet d'alimentation 62 en eau, à une prise de courant 64 du réseau électrique à basse tension, et renferme au moins une bouteille d'oxygène 66, ainsi qu'un générateur de vapeur 68. Un tableau de bord 70 permet de piloter le circuit de commande 56, et de surveiller le déroulement des différentes séquences de fonctionnement de l'appareil 10.

Un appareil adoucisseur d'eau 72 est raccordé au robinet d'alimentation 62, et alimente le générateur de vapeur 68, ainsi que le système de distribution d'eau 74.

Le générateur de vapeur 68 est composé d'une chaudière 76 à chauffage électrique, ayant un orifice d'admission relié à l'appareil adoucisseur d'eau 72, et un orifice d'échappement associé à une électro-vanne 78 insérée dans une première tubulure 80 de liaison avec les premier et deuxième conduits 30, 34 latéraux inférieurs du caisson 12. Un pressostat ( non représenté) est associé à la chaudière 76 pour limiter la pression de la vapeur à un seuil prédéterminé. La puissance de la résistance 82 de chauffage est réglée par un organe de régulation 84 piloté par le circuit de commande 56.

La présence de l'organe de régulation 84 et de l'électro-vanne 78 permet d'ajuster respectivement la température et le débit de la vapeur envoyée vers les conduits 30, 34.

La bouteille d'oxygène 66 est branchée à un générateur d'ozone 86 formé à titre d'exemple par un système électrique à éclat inter-électrodes. Le fonctionnment du générateur 86 pour la production et l'injection d'ozone est programmé automatiquement par le circuit de commande 56. La sortie du générateur d'ozone 86 est connectée à un organe mélangeur 88 destiné à mélanger les gaz avec la vapeur issue de la chaudière 76. L'organe mélangeur 88 est inséré avantageusement dans la tubulure 80, de manière à injecter un mélange vapeur et oxygène/ozone dans les premier et deuxième conduits 30, 34.

Le générateur 86 est susceptible de fournir de l'ozone dans la proportion de 99% d'oxygène et 1 % d'ozone du mélange gazeux.

Le dispositif d'injection des produits comporte au moins deux récipients 90,92 gradués, accessibles depuis la face avant de l'enveloppe 60 de l'unité technique 14, et susceptibles d'être équipés d'un moyen de brassage afin d'assurer l'homogénéité de la suspension. Le produit actif est mélangé avec de l'eau pure selon un dosage prédéterminé, par exemple 3 ml de produit pour 900 ml d'eau.

Le mélange est envoyé à travers une deuxième tubulure 94, vers la buse 58 de projection du caisson 12 avec interposition d'un diffuseur 96, lequel est piloté par le circuit de commande 56.

Le système de distribution 74 d'eau froide et chaude est équipé d'un mélangeur thermostatique 98 et d'une électro-vanne 99 destinée à faire circuler de l'eau dans une troisième tubulure 100, raccordée aux cinquième et sixième conduits 46, 48 supérieurs de la douche à jets multidirectionnels.

Le conduit 32 central inférieur et le quatrième conduit 44 sont reliés d'une manière analogue au mélangeur thermostatique 98 respectivement par une quatrième et une cinquième tubulures 102, 103 associées chacune à une électro-vanne 104, 106.

Le circuit de commande 56 représenté dans l'exemple de la figure 2, est formé par un microprocesseur auquel sont raccordées une première mémoire ROM, et une deuxième mémoire RAM. La première mémoire ROM contient le programme avec les différentes séquences de fonctionnement de l'appareil 10, tandis que la deuxième mémoire RAM permet d'enregistrer les paramètres spécifiques à chaque traitement au moyen d'un clavier 108 de programmation.

Un circuit d'alimentation 110 fournit l'énergie électrique au microprocesseur 56, à l'organe de régulation 84, et aux différents actionneurs ou générateurs électriques.

Le capteur de température 54 est connecté au microprocesseur par une liaison électrique 112 (figure 2 ). L'ensemble des liaisons électriques entre le caisson 12 et l'unité technique 14 est représenté sur la figure 1 par un faisceau de fils 114.

Un écran de visualisation 116, notamment à cristaux liquides, est branché au microprocesseur 56 pour afficher simultanément ou séquentiellement les paramètres intervenant dans la gestion d'une séance de traitement, notamment:
- la température et le réglage du débit d'eau dans les différentes tubulures 100,102,103;
- la température de la vapeur dans la première tubulure 80;
- la programmation des temps relatifs aux différentes séquences;
- l'indication de la nature des produits, et de leur dosage après pulvérisation dans la deuxième tubulure 94;
- l'indication des différentes séquences et leur chronologie;
- le dosage du mélange oxygène/ozone à la sortie du générateur 86.

Le tableau de bord 70 comporte également un sélecteur 117 manuel pour forcer une commande d'un ou plusieurs actionneur(s) au cours du fonctionnement de l'appareil. L'actionnement du sélecteur 116 au cours d'une commande manuelle provoque l'émission d'un ordre de verrouillage sur une entrée 118 du microprocesseur 56.

Un lecteur 120 est branché au microproceseur 56, et comporte une fente 122 pouvant recevoir une disquette ou une carte pour le stockage de toutes les informations et paramètres d'une séance , et du fonctionnement de l'appareil 10. Il est ainsi possible de prévoir une disquette ou une carte par client autorisant la mise en mémoire des réglages propres à ce client ( température d'eau, produits thérapeutiques, durée et nombre de séances, etc...), lesquels étant réutilisables pour les séances suivantes.

Un moniteur 124 centralisé est susceptible d'être raccordé à l'unité technique 14 pour le contrôle à distance d'un ou de plusieurs appareils 10.

Le microprocesseur du circuit de commande 56 gère toutes les opérations intervenant pendant les différentes phases de fonctionnement de la séance grâce à une série de liaisons électriques 126a...126g délivrant des ordres de commande, respectivement vers le générateur d'ozone 86, l'organe de régulation 84 de la chaudière 76, le diffuseur 96 et les différentes électro-vannes 104, 106, 78 et 99. Le programme dans la première mémoire ROM gère notamment:
- le temps et l'utilisation de chaque séquence,
- la pulvérisation de chaque produit par le diffuseur 96,
- la régulation de l'eau du système de distribution d'eau 74, par exemple, le débit, et la température dans les tubulures 100, 102, 103 ,ainsi que l'excitation du moteur 50 d'entraînement des conduits 46, 48 oscillants de la douche;
- la sudation humide générée par le générateur de vapeur 68, en particulier le débit et le niveau thermique de la vapeur;
- la programmation de l'ozonification du générateur 86, en particulier le débit d'ozone, le dosage par rapport à l'oxygène, et le temps d'application;
- la température de la vapeur circulant dans le conduit 80 pendant la phase d'utilisation (30° à 45°) ou de désinfection de l'appareil (100°).

Le protocole mis en oeuvre par le programme du microprocesseur 56 permet de traiter et de détendre l'organisme par les effets conjugués de la vapeur, de l'ozonofication, et de l'action des produits spécifiques. La personne à l'intérieur du caisson 12 est soumise séquentiellement à un bain de vapeur pour ouvrir et faire fonctionner l'émonctoire cutané, puis à une ozonification, enfin à une projection de produits complexes , notamment à base de plantes, suivie de plusieurs douches alternativement chaudes et froides. Il en résulte une alternance de vasodilatations et de vasoconstrictions pour confirmer le soin et tonifier l'organisme.

Le fonctionnement de l'appareil 10 selon le protocole précité, est le suivant:
Après l'introduction de l'utilisateur dans le caisson 12 suivie de la fermeture étanche du couvercle 18, le début du cycle de soins et de traitement peut commencer après programmation du protocole par le clavier 108, ou introduction de la disquette ou carte spécifique dans la fente 122 du lecteur 120.

La première séquence vapeur est amorcée lorsque la vapeur à l'intérieur de la chaudière 76 a atteint les valeurs de consigne enregistrées dans la deuxième mémoire RAM. La température de la vapeur est régulée par l'organe de régulation 84 piloté depuis le microprocesseur 56 à travers la liaison électrique 126b. La vapeur est ensuite envoyée vers les premier et deuxième conduits 30, 34 à travers l'électro-vanne 78 de la première tubulure 80, avec possibilité de réglage du débit.

La deuxième séquence d'ozonothérapie intervient aprés l'émission d'un ordre de commande par la liaison 126a pour la mise en service du générateur d'ozone 86 envoyant le mélange oxygène/ozone vers l'organe mélangeur 88. Ce dernier reçoit simultanément de la vapeur issue de la chaudière 76. L'électro-vanne 78 du générateur de vapeur 68 reste donc ouverte durant cette deuxième séquence, et le mélange vapeur et oxygène/ozone est envoyé à travers la première tubulure 80 vers les mêmes premier et deuxième conduits 30, 34.

La troisième séquence de projection des produits est opérée après l'émission de l'ordre de mise en service du diffuseur 96 au moyen de la liaison électrique 126c. Auparavant, le microprocesseur 56 a envoyé un ordre d'inhibition au diffuseur 86 et à l'électro-vanne 78 pour interdire toute injection de vapeur ou d'ozone dans le caisson 12 durant la projection des produits par la buse 58 supérieure. L'action des produits est spécifique pour un soin prédéterminé de la personne.

A la fin de la troisième séquence, suit la quatrième séquence de projection d'eau comprenant une phase douche, une phase de projection d'eau vers la zone de la colonne vertébrale, et une phase de projection d'eau vers le périnée. La phase douche intervient par l'arrivée d'eau chaude ou froide par les deux conduits 46, 48 supérieurs, après l'ouverture de l'électro-vanne 99. Le moteur 50 actionne les deux conduits 46, 48 selon un mouvement oscillant alternatif de manière à projeter des jets filiformes d'eau sur toute la surface du corps avec une pression réglable. Le mouvement oscillant selon l'axe longitudinal des conduits 46, 48 évite toute concentration des jets d'eau sur une seule zone du corps. La température de l'eau est ajustable par le réglage du mélangeur thermostatique 98.

La phase de projection d'eau vers la zone de la colonne vertébrale s'effectue au moyen du conduit central 32 inférieur, ayant une trentaine de buses d'injection disposées en regard de la colonne vertébrale. Le conduit 32 est alimenté en eau chaude par la tubulure 102 après ouverture de l'électro-vanne 104, et provoque une projection séquentielle d'eau selon une direction unidirectionnelle dirigée vers le bas.

La phase de projection d'eau vers la zone du périnée est opérée au moyen du quatrième conduit 44, autorisant l'émission d'un jet d'eau axial pulsé couvrant toute la surface du périnée. Le conduit 44 est alimenté en eau chaude ou froide au moyen de la tubulure 103 après ouverture de l'électro-vanne 106.

Les différentes phases de projection d'eau de la quatrième séquence peuvent intervenir simultanément ou selon un ordre prédéterminé.Une de ces phases peut également intervenir pendant la première séquence.

Un deuxième produit actif peut être utilisé dans le protocole de soins, en plus du premier produit. Dans ce cas, une deuxième ozonification est effectuée à la fin de la troisième séquence.

La mise en oeuvre d'un tel protocole pour l'exécution de l'ensemble des séquences permet d'obtenir une détente optimum de l'utilisateur.

Il est possible sans sortir du cadre de la présente invention, de remplacer le circuit de commande 56 électronique à microprocesseur de la figure 2, par un simple programmateur électromécanique à cames, possédant plusieurs séquences préprogrammées .

## Revendications

**1.** Appareil de soins et d'hygiène vitale, comprenant un caisson (12) obturable pour le logement d'une personne, et une unité technique 14 coopérant avec le caisson (12) par une pluralité de tubulures, (80,94,100,102,103), pour produire dans une première séquence, un bain de vapeur à l'intérieur du caisson (12), caractérisé en ce que l'appareil comporte:
- des moyens d'émission d'un mélange de vapeur et d'ozone vers le caisson (12) pour réaliser au cours d'une deuxième séquence une ozonification après la phase de sudation humide de la première séquence,
- des moyens de diffusion à l'intérieur du caisson (12) d'un premier produit actif de composition et de dosage prédéterminés, notamment à base de plantes, laquelle diffusion intervient dans une troisième séquence à la fin de l'ozonification,
- des moyens de projection d'eau chaude et/ou froide,
- et des moyens de commande pour l'exécution chronologique desdites séquences de fonctionnement.

**2.** Appareil de soins et d'hygiène vitale, comprenant un caisson (12) obturable pour le logement d'une personne, et une unité technique (14) coopérant avec le caisson (12) par une pluralité de tubulures, (80,94,100,102,103), pour produire dans une première séquence, un bain de vapeur à l'intérieur du caisson (12), caractérisé en ce que l'appareil comporte:
- des moyens d'émission d'un mélange de vapeur et d'ozone vers le caisson (12) pour réaliser au cours d'une deuxième séquence une ozonification après la phase de sudation humide de la première séquence,
- des moyens de diffusion à l'intérieur du caisson (12) d'un premier produit actif de composition et de dosage prédéterminés, notamment à base de plantes, laquelle diffusion intervient dans une troisième séquence à la fin de l'ozonification,
- des moyens pour produire dans une quatrième séquence, une deuxième ozonification après la diffusion du premier produit actif,
- des moyens pour diffuser à l'intérieur du caisson (12) un deuxième produit actif différent du premier produit,
- des moyens de projection d'eau chaude et/ou froide,
- et des moyens de commande pour l'exécution chronologique desdites séquences de fonctionnement.

**3.** Appareil selon la revendication 1 ou 2, caractérisé en ce que les moyens de projection d'eau comportent une alternance de douches à jets multidirectionnels, de projection vers la zone de la colonne vertébrale, et de projection vers le périnée, l'ordre des différentes phases étant quelconque, et que des moyens de régulation permettent d'ajuster la température de la vapeur et de l'eau à l'intérieur du caisson (12) pendant les différentes séquences de fonctionnement.

**4.** Appareil selon l'une des revendications 1 ou 2, caractérisé en ce que l'unité technique (14) comporte:
- un circuit de commande (56) pour la fourniture séquentielle d'eau, de vapeur, de gaz oxygène/ozone, et de produits spécifiques à travers les différentes tubulures,
- un réceptacle (22), agencé à la base (16) et formé par une cuve longitudinale pour la récupération des effluents,
- des moyens de support (42) prenant appui sur le fond du réceptacle (22), et agencé en forme de lit,
- une pluralité de conduits inférieurs (30,32,34) d'amenée d'eau ou de vapeur s'étendant dans le réceptacle (22) sous les moyens de support (42),
- au moins un conduit supérieur (46,48) d'amenée d'eau situé au-dessus des moyens de support (42), pour jouer le rôle de douche,
- une buse (58) de projection des produits spécifiques, disposée au voisinage du conduit supérieur (46,48),
- et des moyens de vidange (36,38,40), des effluents collectés dans le fond du réceptacle (22).

**5.** Appareil selon la revendication 4, caractérisé en ce que les conduits inférieurs (30,32,34), et ledit conduit supérieur (46, 48), s'étendent parallèlement l'un à l'autre à l'intérieur du caisson (12), chaque conduit étant percé par des orifices échelonnés à intervalles réguliers le long de la direction longitudinale pour permettre la projection de l'eau ou de la vapeur, et qu'un moteur (50) électrique est accouplé à un mécanisme (52) destiné à transmettre un mouvement oscillant alternatif audit conduit supérieur (46, 48) pour constituer une douche à jets multidirectionnels.

**6.** Appareil selon l'une des revendications 1 à 5, caractérisé en ce que l'unité technique (14) renferme:
- un générateur de vapeur (68) comprenant une chaudière (76) à résistance (82) de chauffage alimentée par un organe de régulation (84), et ayant un orifice d'échappement associé à une électro-vanne (78) insérée dans une première tubulure (80) de liaison avec au moins un conduit inférieur (30, 34),
- et un générateur d'ozone (86) ayant une entrée branchée à un accumulateur d'oxygène (66) et une sortie connectée à un organe mélangeur (88) destiné à mixer le milieu gazeux oxygène/ozone avec la vapeur issue de la chaudière, l'organe mélangeur (88) étant relié à ladite première tubulure (80).

**7.** Appareil selon la revendication 6, caractérisé en ce que l'unité technique (14) est équipée:
- d'un dispositif d'injection de produits spécifiques, comprenant un diffuseur (96) relié à la buse (58) de projection par une deuxième tubulure (94) de manière à constituer lesdits moyens de diffusion,
- et un système de distribution (74) d'eau associé à un mélangeur thermostatique (98) coopérant avec une série d'électro-vannes (99,104,106), en liaison respectivement avec une troisième, quatrième et cinquième tubulures (100, 102,103) d'amenée d'eau.

**8** Appareil selon l'une des revendications 1 à 7, caractérisé en ce que le circuit de commande (56) comporte:
- un microprocesseur associé à une première mémoire ROM de stockage du programme de fonctionnement de l'appareil (10), et une deuxième mémoire RAM d'enregistrement des paramètres spécifiques à chaque traitement,
- un écran de visualisation (116) pour afficher les paramètres intervenant dans la gestion d'une séance de traitement,
- et une série de liaisons électriques (126a,126b,126c,126d,126e,126f,126g) délivrant des ordres de commande aux différents actionneurs et/ou générateurs associés auxdites tubulures, pour que la personne à l'intérieur du caisson (12) soit soumise séquentiellement à un bain de vapeur, à une ozonification, à une projection de produits spécifiques à base de plantes ou autres, suivie de plusieurs projections d'eau froide et/ou chaude.

**9.** Appareil selon la revendication 8, caractérisé en ce que le circuit de commande (56) comprend de plus un sélecteur (117) coopérant avec des moyens de verrouillage pour inhiber le déroulement du programme du microprocesseur en cas d'une commande manuelle.
